# EUROPÄISCHE PATENTANMELDUNG

(11) **EP 0 633 426 A1**
(43) Veröffentlichungstag der Anmeldung: **11.01.1995**
(21) Anmeldenummer: 93120936.5
(22) Anmeldetag: 27.12.1993
(51) Int. Cl.: F21V 17/00

(54) **Leuchte**

(30) Priorität: 09.07.1993 DE 4323194
(71) Anmelder: THORN LICHT GmbH, D-59755 Arnsberg (DE)
(72) Erfinder: Ranke, Stephan, D-59755 Arnsberg (DE)
(74) Vertreter: Fritz, Edmund Lothar, Dipl.-Chem.

(57) **Zusammenfassung**

Die vorliegende Erfindung betrifft eine Leuchte mit Abhängevorrichtungen zum Abhängen und Abklappen eines im Leuchtengehäuse (11) eingesetzten Rasters (13,15), wobei die Abhängevorrichtungen jeweils umfassen: einen Träger (26), der zwischen einer oberen und einer unteren Stellung in einem mit dem Leuchtengehäuse (11) verbundenen Verankerungsteil (33) auf- und abbewegbar ist, und der zum Abnehmen des Rasters aus dem Verankerungsteil aushängbar ist, und ein jeweils mit dem Längsreflektor (13) des Leuchtenrasters verbundenes Halteteil (17) mit Lagerlöchern (24), in die die unteren Enden (21) des Trägers (26) um eine horizontale Achse schwenkbar eingesetzt sind. Erfindungsgemäß ist der Träger (26) eine aus einem Draht gebogene Federklammer, deren untere Bügelenden (21) nach außen umgebogen sind und die Lagerlöcher (24) der Lagerschenkel (22), die im unteren Bereich des Halteteils (17) angeordnet sind, durchdringen, so daß das Halteteil (17) mit dem Raster um die durch die Bügelenden der Federklammern (26) gegebene horizontale Drehachse schwenkbar ist. Die erfindungsgemäße Lösung ermöglicht eine einfache Bedienung der Abhängevorrichtung sowie eine kostengünstige Fertigung der Einzelteile der Abhängevorrichtung.

## Beschreibung

Die vorliegende Erfindung betrifft eine Leuchte mit Abhängevorrichtungen zum Abhängen und Abklappen eines im Leuchtengehäuse eingesetzten Rasters, wobei die Abhängevorrichtungen jeweils umfassen einen Träger, der zwischen einer oberen und einer unteren Stellung in einem mit dem Leuchtengehäuse verbundenen Verankerungsteil auf- und abbewegbar ist und der zum Abnehmen des Rasters aus dem Verankerungsteil aushängbar ist,
ein jeweils mit dem Längsreflektor des Leuchtenrasters verbundenes Halteteil mit Lagerlöchern, in die die unteren Enden des Trägers um eine horizontale Achse schwenkbar eingesetzt sind. Aus der EP-A 0 268 282 ist eine Leuchte mit einer Abhängevorrichtung für das Leuchtenraster der vorgenannten Art bekannt. Bei dieser bekannten Leuchte ist der Träger einstückig aus Blech durch Stanzen und Biegen hergestellt und weist einen Haltevorsprung auf, mit dem er in seiner unteren Stellung auf einem Auflager eines Druckfederteils aufliegt. In seiner oberen Stellung ist der Träger mit dem Druckfederteil verrastet. Der Träger kann manuell gegen die Kraft der Druckfeder aus dem Druckfederteil ausgehängt werden. Das Druckfederteil ist ebenfalls ein aus Blech durch Stanzen und Biegen hergestelltes Teil aus federndem Metall. Es ist über Zinken am oberen Ende mit der Decke des Leuchtengehäuses verbunden und weist außerdem eine zungenförmige Blattfeder auf, die durch einen vertikalen Schenkel des Trägers gebogen wird. Das Druckfederteil hat dabei etwa die Höhe des Trägers.

Die Aufgabe der vorliegenden Erfindung besteht darin, eine Leuchte mit einer Abhängevorrichtung für das Raster der vorgenannten Art im Hinblick auf eine Vereinfachung der Fertigung der Einzelteile der Abhängevorrichtung unter Beibehaltung der genannten Funktionen weiterzuentwickeln.

Die Lösung dieser Aufgabe liefert eine erfindungsgemäße Leuchte mit Abhängevorrichtung der eingangs genannten Art, mit den kennzeichnenden Merkmalen des Hauptanspruchs. Nach der erfindungsgemäßen Lösung dient als Träger eine aus einem Draht gebogene Federklammer, deren untere Bügelenden nach außen umgebogen sind und die Lagerlöcher der Lagerschenkel, die sich im unteren Bereich des Halteteils befinden, durchdringen, so daß das Halteteil mit dem Raster um die durch die Bügelenden der Federklammer gegebene horizontale Drehachse geschwenkt werden kann, wenn das Raster um 90° abgeklappt werden soll. Das Verankerungsteil für die Befestigung der Federklammer in der Seitenwand des Leuchtengehäuses ist in der vertikalen Ausdehnung wesentlich kleiner als bei der vorbekannten Ausführungsform. Dies ist möglich, da bei der erfindungsgemäßen Lösung sich die Federbelastung des abzuhängenden Trägers nicht erst durch ein Zusammenwirken zwischen dem Träger und dem in das Leuchtengehäuse eingesetzten Verankerungsteil ergibt, sondern die notwendige Federbelastung des Trägers beim Herunterziehen sich allein durch die Federwirkung der federnden Schenkel der als federnder Drahtbügel ausgebildeten Federklammer ergibt, die erfindungsgemäß als Träger dient. Durch senkrechtes Hochschieben der Federklammer, die mit ihrem oberen schlaufenförmigen Ende in das Verankerungsteil eingehängt ist, kann diese aus ihrer Befestigung im Verankerungsteil gelöst und damit das an den unteren Enden der Federklammer befestigte Raster abgehängt oder vollständig aus dem Leuchtengehäuse herausgenommen werden.

Beim Abhängen des Rasters ist zunächst eine durch eine Umbiegung der beiden Schenkel der Federklammer nach innen gebildete Verengung zu überwinden, wobei die beiden Schenkel der Federklammer gespreizt werden. Danach kann die Federklammer weiter nach unten herausgezogen werden, wobei ihre geraden vertikalen Schenkel an Anlageflächen des Verankerungsteils geführt werden. In ihrer unteren Stellung liegt dann der horizontale Bügelabschnitt der am oberen Ende der Federklammer gebildeten Schlaufe auf einem Absatz oder einer Hinterschneidung des Verankerungsteils auf. Bei der erfindungsgemäßen Lösung sind also alle Funktionen möglich, nämlich das Abhängen des Rasters, das Abklappen durch Schwenken um 90°, wobei das Raster an einer Seite am Leuchtengehäuse verankert bleibt, und das vollständige Lösen und Herausnehmen des Rasters aus dem Leuchtengehäuse, wobei all diese Funktionen sich jeweils durch einfache Handgriffe und werkzeuglos bewerkstelligen lassen. Die Fertigung der als Träger für das Raster dienenden Federklammer durch Biegen aus Draht ist einfach und kostengünstig. Weitere Vorteile der Erfindung ergeben sich aus der nachfolgenden Detailbeschreibung. Die in den Unteransprüchen genannten Merkmale beziehen sich auf vorteilhafte Weiterbildungen der erfindungsgemäßen Aufgabenlösung.

Nachfolgend wird die vorliegende Erfindung anhand eines Ausführungsbeispiels unter Bezugnahme auf die beiliegenden Zeichnungen näher beschrieben. Dabei zeigen
- Fig. 1: einen Querschnitt durch eine erfindungsgemäße Leuchte mit Abhängevorrichtung;
- Fig. 2: eine entsprechende vergrößerte Detailansicht des linken Teils des Leuchtengehäuses und der Abhängevorrichtung;
- Fig. 3: ist eine entsprechende Darstellung der Leuchte, die das Abhängen des Leuchtenrasters demonstriert;
- Fig. 4: ist eine perspektivische Darstellung des Verankerungsteils;
- Fig. 4a: ist eine Ansicht des Verankerungsteils;
- Fig. 4b: ist eine Draufsicht auf das Verankerungsteil;
- Fig. 4c: ist eine Seitenansicht des Verankerungsteils;
- Fig. 4d: ist eine rückseitige Ansicht des Verankerungsteils;
- Fig. 5: ist eine perspektivische Darstellung der Federklammer;
- Fig. 5a: ist eine Ansicht der Federklammer;
- Fig. 5b: ist eine Seitenansicht der Federklammer;
- Fig. 6: ist eine perspektivische Darstellung des Halteteils für das Leuchtenraster.

Zunächst wird auf Fig. 1 Bezug genommen. Die Darstellung zeigt einen Querschnitt durch eine erfindungsgemäße Leuchte mit einem im Querschnitt rechteckigen Leuchtengehäuse 11 mit einer Gehäusedecke und zwei Seitenwänden, in dem eine sich in Längsrichtung erstreckende Leuchtstofflampe 12 angeordnet ist. Die Leuchte weist ein Leuchtenraster mit Längsreflektoren 13 und Querlamellen 15 auf. Es handelt sich um ein in seinem Aufbau an sich bekanntes Leuchtenraster. Die Abhängevorrichtung umfaßt die Halteteile 17, die im Detail in Fig. 6 dargestellt sind. An diesen Halteteilen 17 liegen die Längsreflektoren 13 an, wobei letztere am oberen Ende hakenförmig umgebogen sind und so über die Halteteile greifen. Im unteren Endbereich sind sowohl Halteteile 17 als auch Längsreflektoren 13 zweifach je etwa im rechten Winkel umgebogen und zwar zunächst nach außen und dann nach oben, so daß die Längsreflektoren 13 eine Art Rinne aufweisen, in die formschlüssig eine entsprechend geformte Rinne 19 des Halteteils eingesetzt ist. Die Abhängevorrichtung umfaßt weiter aus Drahtbügeln geformte Federklammern 26, die in Fig. 5, 5a und 5b näher dargestellt sind und weiter unten näher beschrieben werden. Diese Federklammern sind mit ihren beiden unteren jeweils nach außen weisenden Bügelenden 21 in die Lagerlöcher 24 in unten angeformten Lagerschenkeln 22 der Halteteile 17 eingesetzt (siehe Fig. 6). Die Abhängevorrichtung umfaßt außerdem die Verankerungsteile, die in Ausnehmungen 14 der Seitenwände des Leuchtengehäuses 11 eingesetzt sind (siehe Fig. 2). Das Verankerungsteil 33 ist in Fig. 4, 4a, 4b, 4c und 4d näher dargestellt und wird weiter unten im Detail beschrieben. Die als Träger für das Leuchtenraster dienenden Federklammern 26 sind mit den Verankerungsteilen 33 verbunden, wobei die Federklammern aus einer oberen Position, die in Fig. 1 dargestellt ist, zum Abhängen des Rasters in die untere Position gemäß Fig. 3 heruntergezogen werden können und dabei auf den Verankerungsteilen 33 geführt sind.

Aufbau und Funktion der Abhängevorrichtung gemäß der Erfindung wird nachfolgend unter Bezugnahme auf die Figuren 2 bis 6 näher beschrieben. In der oberen Einbauposition des Rasters gemäß Fig. 2 nimmt die Federklammer eine Lage ein, bei der ihre beiden langen geraden Schenkel 28, 29 vertikal liegen und parallel zur Seitenwand des Leuchtengehäuses 11 laufen, wobei die obere Schlaufe 27, die die beiden geraden Schenkel 28, 29 am oberen Ende der Federklammer 26 verbindet, sich etwa im Eckbereich des Leuchtengehäuses 11 kurz unterhalb der Gehäusedecke und etwa in gleicher Höhe mit dem oberen Ende des Längsreflektors 13 befindet. Wie man aus Fig. 5 und 5a erkennen kann, sind die beiden geraden Schenkel 28, 29 etwa im unteren Drittel der Federklammer jeweils ein Stück nach innen aufeinander zugebogen, so daß sich eine Verengung 30 ergibt, wo die beiden Schenkel der Federklammer einen geringeren Abstand aufweisen als in den oberen beiden Dritteln der Federklammer. Unterhalb der Verengung 30 weisen die beiden Schenkel je eine Umbiegung nach außen auf, so daß sich unterhalb der Verengung 30 eine Erweiterung 31 ergibt. Der lichte Abstand zwischen den beiden geraden Schenkeln 28, 19 im oberen Abschnitt der Federklammer beträgt beispielsweise etwa 5,5 mm. Der lichte Abstand im Bereich der Verengung 30 beträgt zwischen den beiden Schenkeln der Federklammer beispielsweise etwa 2,5 mm und der lichte Abstand zwischen den beiden Schenkeln beträgt im Bereich der Erweiterung 31 an der weitesten Stelle etwa 12,5 mm. Der Abschnitt zwischen den geraden Schenkeln 28, 29 und der Engstelle 30 weist etwa eine Abwinklung von 15° nach innen zu den geraden Schenkeln auf und zwischen der Engstelle 30 und der Erweiterung 31 sind die beiden Schenkel der Federklammer etwa um 30° nach außen abgewinkelt. Vom oberen schlaufenförmigen Ende 27 bis zu der Erweiterung 31 liegen die beiden Schenkel der Federklammer in einer Ebene. Unterhalb der Erweiterung 31 nehmen die beiden Schenkel der Federklammer jedoch einen bogenförmigen Verlauf, wobei beide Schenkel sich wieder nähern, so daß sich eine erneute Einschnürung 32 ergibt, in deren Bereich der Abstand beider Schenkel wiederum etwa 2,5 mm beträgt und demjenigen im Bereich der Verengung 30 entspricht. Von dieser Einschnürung 32 ab sind beide Schenkel dann zu einem bogenförmigen Abschnitt 23 aus der Ebene, in der beide Schenkel im oberen Teil bis zur Erweiterung 31 liegen, nach vorn heraus umgebogen. Diesen bogenförmigen Abschnitt 23 kann man gut in Fig. 5b und in Fig. 2 erkennen. Im Anschluß an diesen bogenförmigen Abschnitt 23 sind beide Schenkel dann zunächst nach hinten gebogen und dann schließlich im untersten Abschnitt folgt eine Abwinklung im rechten Winkel nach außen, so daß die unteren Bügelenden 21 horizontal und im rechten Winkel zu den oberen geraden Abschnitten 29 der Federklammer sich nach außen erstrecken, wobei außerdem die unteren Bügelenden 21 in einer Ebene verlaufen, die hinter der Ebene liegt, die die beiden Schenkel 28, 29 der Federklammer im oberen Abschnitt bis zu der Erweiterung 31 einnehmen. Dies ist aus Fig. 5a und 5b erkennbar.

Bei der Befestigung und Abhängung des Rasters wirkt die Federklammer 26 mit dem Verankerungsteil 33 zusammen. Letzteres ist in Fig. 4 und 4a bis 4d für sich dargestellt. Dieses Verankerungsteil 33 ist ein Stanz- und Biegeteil aus Blech und besteht im unteren Teil aus zwei vertikalen Schenkeln 34, die im seitlichen Bereich oben um etwa 180° umgebogen sind, so daß diese Schenkel sich nach unten erstreckende Abschnitte 35 haben, die, wie man in Fig. 2 erkennt, durch eine Ausnehmung 14 im Seitenteil des Gehäuses 11 hindurchgreifen. Diese nach unten umgebogenen Abschnitte 35 sind im unteren Bereich zu Haken 39 einwärts gebogen, die sich in das Blech des Gehäuses 11 der Leuchte krallen. Die Schenkel 34 und ihre umgebogenen Abschnitte 35 sind federnd miteinander verbunden, so daß sich die umgebogenen Abschnitte 35 mit den Haken 39 über das Blech der Seitenteile des Gehäuses 11 schieben lassen, um das Verankerungsteil 33 am Blech des Gehäuses zu befestigen. Das Verankerungsteil 33 weist außerdem einen mittleren vertikalen Abschnitt 38 auf und zwei jeweils sich seitlich an diesen anschließende und zu diesem rechtwinklig stehende Winkelstege 36. Diese Winkelstege 36 sind umgekehrt L-förmig geformt, wobei sich ihre vertikalen Schenkel im rechten Winkel zu dem mittleren vertikalen Abschnitt 38 nach vorn erstrecken und nur in einem vorderen Bereich oben rechtwinklig zur Seite hin zu horizontalen Lappen 37 abgewinkelt sind. In dem mittleren vertikalen Abschnitt 38 befindet sich oberhalb einer Ausstanzung 41 eine kurze horizontale Abwinklung 40, die sich rechtwinklig zu dem vertikalen Abschnitt 38 nach hinten erstreckt und zwar, wie man aus Fig. 2 erkennt, in die Ausnehmung 14 in dem Seitenteil des Gehäuses 11 hineinragt, wobei der vertikale Abschnitt 38 des Verankerungsteils 33 an der Seitenwand des Gehäuses anliegt.

In der oberen Stellung der Federklammer 26 liegen deren beide Schenkel jeweils an der oberen horizontalen Kante 36a der Winkelstege 36 des Verankerungsteils 33 an. Dabei befindet sich die Federklammer in einer solchen Position gegenüber dem Verankerungsteil, daß die beiden Schenkel in dem Bereich zwischen der Verengung 30 und der Erweiterung 31 an der Kante 36a anliegen, wobei die beiden Schenkel der Federklammer etwas unter Federspannung stehen. Die unteren Bügelenden 21 liegen in den Lagerlöchern 24 der Lagerschenkel 22 des Halteteils 17. Zum Abhängen des Rasters kann nun die Federklammer 26 gegen die Federspannung ihrer beiden Schenkel, die gegeneinander gedrückt werden, heruntergezogen werden, wobei die beiden Schenkel nach außen gebogen werden. Sobald die Engstelle 30 überwunden ist, läßt sich die Federklammer 26 leichter herunterziehen, wobei dann die beiden langen geraden Schenkel 28, 29 der Federklammer hinter den vorderen horizontalen Lappen 37 des Verankerungsteils entlanggleiten, solange bis der waagerechte Verbindungssteg der oberen Schlaufe 27 an der Kante 36a anschlägt, so daß ein weiteres Herunterziehen der Federklammer blockiert ist. Es ist dann die in Fig. 3 dargestellte Position erreicht. Nun kann die rechte Federklammer 33 von dem rechten Verankerungsteil 26 gelöst werden, indem, wie dies in Fig. 3 durch den Pfeil 1. angedeutet ist, die Federklammer ein Stück angehoben und dann außerdem, wie dies durch den Pfeil 2. angedeutet ist, einwärts geschwenkt wird. Die Federklammer wird dadurch von dem Verankerungsteil gelöst, da die Schlaufe 27 über die oberen horizontalen Lappen 37 der Winkelstege 36 des Verankerungsteils 33 gehoben wird. Nachdem die rechte Federklammer gelöst ist, kann das Raster abgehängt werden, wobei die linke Federklammer 26 auf dem linken Verankerungsteil festhängt und das Halteteil 17 zusammen mit dem Raster mit den Längsreflektoren 13 um die durch die Bügelenden 21 der linken Federklammer und die Lagerlöcher 24 des Halteteils 17 gegebene horizontale Achse schwenkt. Die um 90° geschwenkte Endlage des Rasters ist in Fig. 3 durch strichpunktierte Linien dargestellt.

## Patentansprüche

1. Leuchte mit Abhängevorrichtungen zum Abhängen und Abklappen eines im Leuchtengehäuse eingesetzten Rasters, wobei die Abhängevorrichtungen jeweils umfassen:
einen Träger, der zwischen einer oberen und einer unteren Stellung in einem mit dem Leuchtengehäuse verbundenen Verankerungsteil auf- und abbewegbar ist, und der zum Abnehmen des Rasters aus dem Verankerungsteil aushängbar ist
und ein jeweils mit dem Längsreflektor des Leuchtenrasters verbundenes Halteteil mit Lagerlöchern, in die die unteren Enden des Trägers um eine horizontale Achse schwenkbar eingesetzt sind,
dadurch gekennzeichnet, daß der Träger eine aus einem Draht gebogene Federklammer (26) ist, deren untere Bügelenden (21) nach außen umgebogen sind und die Lagerlöcher (24) der Lagerschenkel (22), die im unteren Bereich des Halteteils (17) angeordnet sind, durchdringen, so daß das Halteteil (17) mit dem Raster (13, 15) um die durch die Bügelenden (21) der Federklammern (26) gegebene horizontale Drehachse schwenkbar ist.

2. Leuchte mit Abhängevorrichtungen zum Abhängen des Rasters nach Anspruch 1, dadurch gekennzeichnet, daß das Verankerungsteil (33) in eine Ausnehmung (14) in der Seitenwand des Leuchtengehäuses (11) einsetzbar ist und sich in vertikaler Richtung nur über einen Teil der Seitenwand des Leuchtengehäuses erstreckt.

3. Leuchte mit Abhängevorrichtungen zum Abhängen des Rasters nach Anspruch 1 oder 2, dadurch gekennzeichnet, daß die Federklammer (26) zwei lange gerade Schenkel (28, 29) aufweist, die im Einbauzustand vertikal liegen und parallel zur Seitenwand des Leuchtengehäuses (11) ausgerichtet sind und die an ihrem oberen Ende über eine Schlaufe (27) miteinander verbunden sind.

4. Leuchte mit Abhängevorrichtungen zum Abhängen des Rasters nach einem der Ansprüche 1 bis 3, dadurch gekennzeichnet, daß die beiden Schenkel (28, 29) etwa im unteren Drittel der Federklammer ein Stück nach innen aufeinander zugebogen sind, so daß die Federklammer eine Verengung (30) aufweist.

5. Leuchte mit Abhängevorrichtungen zum Abhängen des Rasters nach einem der Ansprüche 1 bis 4, dadurch gekennzeichnet, daß die beiden Schenkel der Federklammer (26) unterhalb der Verengung je eine Umbiegung nach außen aufweisen, so daß die Federklammer (26) unterhalb der Verengung (30) eine Erweiterung (31) aufweist.

6. Leuchte mit Abhängevorrichtungen zum Abhängen des Rasters nach einem der Ansprüche 1 bis 5, dadurch gekennzeichnet, daß die Schlaufe (27), die beiden geraden Schenkel (28, 29), die Verengung (30) und die Erweiterung (31) der Federklammer in einer Ebene liegen und die beiden Schenkel der Federklammer unterhalb der Erweiterung (31) aus dieser Ebene heraus zu einem bogenförmigen Abschnitt (23) umgebogen sind.

7. Leuchte mit Abhängevorrichtungen zum Abhängen des Rasters nach einem der Ansprüche 1 bis 6, dadurch gekennzeichnet, daß die beiden Schenkel der Federklammer (26) unterhalb des bogenförmigen Abschnitts (23) horizontal und im rechten Winkel zu den oberen geraden Abschnitten (28, 29) nach außen gebogen sind, wobei die beiden Bügelenden (21) in einer Ebene verlaufen, die hinter der Ebene der beiden geraden Schenkel (28, 29) der Federklammer liegt.

8. Leuchte mit Abhängevorrichtungen zum Abhängen des Rasters nach einem der Ansprüche 1 bis 7, dadurch gekennzeichnet, daß das Verankerungsteil (33) im unteren Teil zwei vertikale Schenkel (34) aufweist, die im seitlichen Bereich oben um etwa 180° zu sich nach unten erstreckenden Abschnitten (35) umgebogen sind, die im eingebauten Zustand des Verankerungsteils durch die Ausnehmung (14) in der Seitenwand des Gehäuses (11) hindurchgreifen.

9. Leuchte mit Abhängevorrichtungen zum Abhängen des Rasters nach einem der Ansprüche 1 bis 8, dadurch gekennzeichnet, daß die nach unten umgebogenen Abschnitte (35) des Verankerungsteils (33) im unteren Bereich zu Haken (39) einwärts gebogen sind.

10. Leuchte mit Abhängevorrichtungen zum Abhängen des Rasters nach einem der Ansprüche 1 bis 9, dadurch gekennzeichnet, daß das Verankerungsteil (33) einen mittleren vertikalen Abschnitt (38) und zwei sich jeweils seitlich an diesen anschließende und zu diesem rechtwinklig stehende Winkelstege (36) aufweist, die umgekehrt L-förmig geformt sind, deren vertikale Schenkel sich im rechten Winkel zu dem mittleren vertikalen Abschnitt (30) nach vorn erstrecken und nur in ihrem vorderen Bereich oben rechtwinklig zur Seite hin zu horizontalen Lappen (37) abgewinkelt sind.

11. Leuchte mit Abhängevorrichtungen zum Abhängen des Rasters nach einem der Ansprüche 1 bis 10, dadurch gekennzeichnet, daß in dem mittleren vertikalen Abschnitt (38) des Verankerungsteils oberhalb einer Ausstanzung (41) eine kurze horizontale Abwinklung (40) vorgesehen ist, die sich rechtwinklig zu dem vertikalen Abschnitt (38) nach hinten erstreckt und bei eingebautem Verankerungsteil (33) in die Ausnehmung (14) in der Seitenwand des Gehäuses (11) hineinragt.
